# EUROPÄISCHE PATENTSCHRIFT

(11) **EP 0 152 521 B1**
(45) Veröffentlichungstag und Bekanntmachung des Hinweises auf die Patenterteilung: **09.03.1988**
(21) Anmeldenummer: 84109780.1
(22) Anmeldetag: 17.08.1984
(51) Int. Cl.: F23H 17/00

(54) **Rostbelag für mechanisch bewegte stufenförmige Feuerungsroste von Grossfeuerungen**
Grate plate for mechanically moved stepped furnace grates of large-capacity furnaces
Placage de grille pour des grilles en gradins à mouvement mécanique pour foyers de grande capacité

(30) Priorität: 24.08.1983 DE 3330636
(43) Veröffentlichungstag der Anmeldung: 28.08.1985
(73) Patentinhaber: MARTIN GmbH für Umwelt- und Energietechnik, D-80807 München (DE)
(72) Erfinder: Weber, Erich, D-8000 München 50 (DE)
(74) Vertreter: Zmyj, Erwin, Dipl.-Ing., Dipl.-Wirtsch.-Ing.

(56) Entgegenhaltungen:
- AT-B- 131 212
- DE-A- 2 252 580
- DE-C- 386 160
- DE-C- 436 637
- DE-C- 2 808 057
- US-A- 1 168 367

## Beschreibung

Die Erfindung bezieht sich auf einen Rostbelag für mechanisch bewegte stufenförmige Feuerungsroste von Grossfeuerungen, der in einzelnen Stufen mehrere zueinander relativ bewegliche und feststehende Roststäbe aufweist, wobei jeweils zwei feststehende Roststäbe und ein dazwischenliegender beweglicher Roststab durch eine Klammer verklammert sind, deren Klammerriegel mit Spiel durch einen der Relativverschiebung des bewegbaren Roststabes entsprechenden Längsschlitz hindurchfasst und mit seinen an den Enden vorgesehenen Anschlägen mit den zu beiden Seiten des beweglichen Roststabes vorgesehenen feststehenden Roststäben zusammenwirkt.

Bei einem bekannten Rostbelag dieser Art (DE-C-28 08 057) ist der Klammerriegel einteilig ausgebildet und weist an seinen Anschlägen geradlinige Anlageflächen auf, mit denen er sich an der Innenseite der feststehenden benachbarten Roststäbe abstützt. Bei dieser bekannten Verklammerung tritt unabhängig davon, ob die Anschläge an den Enden symmetrisch oder asymmetrisch vorgesehen sind, immer der gleiche Nachteil ein, dass bei einem Eindringen von Feinteilen zwischen benachbarte Roststäbe und dem damit verbundenen Verkanten der Roststäbe stets eine exzentrische Kraft auf den Klammerriegel einwirkt, der auf Biegung beansprucht wird. Dies kann bei besonders extremen Fällen zu einer dauerhaften Verbiegung des Klammerriegels führen.

Ein weiterer Nachteil dieses bekannten Klammerriegels besteht darin, dass er nur begrenzt nachstellbar ist. So können zwar geringfügige Abnahmen der Breite des Roststabes, die durch Verschleiss bedingt sind, ausgeglichen werden, jedoch kann nach einer Nachbearbeitung der Roststabflanke diese Verringerung der Breite nicht mehr mit dieser bereits vorhandenen Klammer ausgeglichen werden. Es ist dann notwendig, eine andere Klammer vozusehen. Bei Ein- und Nachstellarbeiten der Klammer muss sehr darauf geachtet werden, dass die Verstellung an beiden Stellschrauben gleichmässig erfolgt, damint nicht eine Schraube zu weit aus dem Klammerriegel herausgedreht wir, während die andere nicht weit genug aus dem Klammerriegel herausragt.

Schliesslich ist es auch nachteilig, dass im Falle eines Roststabdefektes innerhalb der hiervon betroffenen Roststabgruppe zwei oder drei Klammern verschoben werden müssen, damit der defekte Roststab frei wird und herausgehoben werden kann.

Aufgabe der Erfindung ist es, bei einem Rostbelag der eingangs erläuterten Art eine Nachstellung des Spiels zwischen benachbarten Roststäben auf einfachere Art und über einen grösseren Bereich, einen einfacheren Ausbau beschädigter Roststäbe und einen zentralen Kraftangriff d.h. ausschliesslich Zugkräfte im Klammerriegel zu ermöglichen.

Diese Aufgabe wird ausgehend von einem Rostbelag nach dem ersten Teil des Anspruchs 1 erfindungsgemäss dadurch gelöst, dass die Klammer unterteilt und beide Teile mittels einer Schraubverbindung miteinander verbindbar sind, und dass die Anschläge symmetrisch zur Klammerriegelachse liegende ballige Anlageflächen aufweisen, deren Krümmungsmittelpunkte in der Ebene der Klammerriegelachse liegen.

Durch die zweiteilige Ausgestaltung der Klammer, wobei die beiden Teile durch eine Schraubverbindung miteinander verbindbar sind, wird nicht nur die Nachstellarbeit vereinfacht, sondern auch der Verstellbereich vergrössert. Ausserdem wird hierdurch der Ein- und Ausbau von einzelnen defekten Roststäben vereinfacht. Schliesslich wird durch die ballige Ausgestaltung der Anlagefläche an den Anschlägen und die Anordnung der Krümmungsmittelpunkte in die Ebene der Klammerriegelachse erreicht, dass alle auf den Klammerriegel einwirkenden Kräfte stets als Zugkräfte im Klammerriegel auftreten und keine Biegemomente erzeugen können.

Eine besonders einfache und leicht zu bedienende Ausgestaltung ergibt sich dadurch, dass die beiden Teile der Klammer aus Bolzen mit gegenläufigen Gewinde bestehen und durch eine Spannschlossmutter miteinander verbindbar sind. Hierdurch wird beim Verdrehen der Spannschlossmutter erreicht, dass sich die beiden Teile der Klammer gleichmässig gegeneinander bzw. voneinander bewegen. Eine ungleichmässige Einstellung an einer der beiden Flanken ist damit ausgeschlossen.

Wenn in weiterer Ausgestaltung der Erfindung die Gewindebolzen des Klammerriegels hammerkopfartige Anschläge aufweisen, die mit seitlich abstehenden Flügeln versehen sind, an denen die balligen Anlageflächen ausgebildet sind, so ist hierdurch in einfacher Weise eine symmetrische Ausbildung der Anlageflächen in bezug auf die Klammerriegelachse geschaffen, wodurch sichergestellt ist, dass die eingeleiteten Kräfte stets nur als Zugkräfte im Klammerriegel wirken. Ausserdem ist durch die hammerkopfartige Ausgestaltung der Enden des Klammerriegels, die in angepasste Aussparungen der Aussenrippen eingreifen, nicht nur die notwendige Verdrehsicherung der Klammer, sondern auch eine Verriegelung der durch die Klammer erfassten Roststäbe erzielt, wobei diese Verriegelung dahingehend wirkt, dass die durch eine Klammer zusammengefassten Roststäbe sich in Höhenrichtung nicht gegeneinander verschieben können, da die Aufnahme des hammerkopfartigen Anschlags in der Aussparung der Klammer nach jeder Richtung in bezug auf den feststehenden Roststab festlegt.

Eine besonders einfache Einbaumöglichkeit der einzelnen Roststäbe ergibt sich dann, wenn in weiterer Ausgestaltung der Erfindung die Aussenrippen der feststehenden Roststäbe zur Unterkante hin offene Einführschlitze für den Klammerriegel und Aussparungen für die verdrehsichere Aufnahme der Anschläge des Klammerriegels aufweisen. Durch die Ausbildung von nach unten offenen Einführschlitzen kann bei der Montage die Klammer in dem verschiebbaren Roststab aufgenommen sein, worauf dann die beiden benachbarten feststehenden Roststäbe durch Absenken auf die Höhe des bewegbaren Roststabes das Einführen der gegenüber dem verschiebbaren Roststab hervorstehenden Enden des Klammerriegels in die Einführschlitze ermöglichen, wobei in der Endlage der vorzugsweise hammerkopfartige Anschlag mit seinen beidseitigen Flügeln, die mit den balligen Anlageflächen versehen sind, in eine Aussparung an der Innenseite der Aussenrippe einrastet, die als Verdrehsicherung dient. Hierauf kann dann durch Festziehen der Schraubverbindung, insbesondere der Schlossmutter, die Verklammerung einer Roststabgruppe in einfacher Weise herbeigeführt werden.

Die Erfindung ist in der Zeichnung beispielsweise dargestellt. In dieser zeigen:
Fig. 1 einen Längsschnitt durch einen Rostbelag nach der Erfindung;
Fig, 2 einen Schnitt nach der Linie 11-11 in Fig. 1 ip vergrössertem Massstab;
Fig. 3 einen Schnitt nach der Linie 111-111 in Fig. 2.

Der in Fig. 1 dargestellte Rostbelag weist Roststufen auf, die aus während des Relativhubes feststehenden Roststäben 1 und hierzu während des Relativhubes beweglichen Roststäben 2 zusammengesetzt sind, wobei diese Roststufen im Falle von beweglichen Stufen auf verschiebbaren Tragrahmen 3 oder im Falle von feststehenden Stufen auf feststehenden Tragrahmen 4 liegen. Die jeweils feststehenden Roststäbe 1 sind im wesentlichen ohne Spiel an ihrem Einhängeende 5 auf einer Einhängeschiene 6 bzw. 7 des Tragrahmens 3 bzw. 4 eingehängt, während die relativ zu diesen Roststäben beweglichen Roststäben 2 mit einem Längsspiel auf den Tragrahmen der beweglichen bzw. der feststehenden Stufe aufruhen.

Jeweils zwei in bezug auf ihren Tragrahmen feststehende Roststäbe 1 sind mittels einer Klammer 8 in einem festen Abstand zueinander gehalten und der relativ zu diesen feststehenden Roststäben verschiebbare Roststab 2 bewegt sich nicht nur gegenüber seinen benachbarten Roststäben 1 und der Einhängeschiene 6 bzw. 7, sondern auch gegenüber der Klammer 8, die seine Nachbarstäbe an einem gegenseitigen Entfernen hindert.

Die Klammer 8 umfasst einen aus zwei Schraubenbolzen 9 und 10 sowie einer Schlossmutter 11 bestehenden Klammerriegel sowie an ihren Enden angeformte hammerkopfartige Anschläge 12 und 13, die seitliche Flügel 14, 15 bzw. 16, 17 mit balligen Anlageflächen 18, 19 bzw. 20, 21 aufweisen.

Die hammerkopfartigen Ansätze 12 und 13 der Schraubenbolzen 9 und 10 sitzen in ihrer Einbaulage in einer diesen Ansätzen im wesentlichen angepassten Aussparungen 22 bzw. 23 in den Aussenrippen 24 bzw. 25 der feststehenden Roststäbe 1. Diese Aussparungen 22 und 23 befinden sich am Ende von Einführungsschlitzen 26 bzw. 27, in die die Schraubenbolzen 9 und 10 bei der Montage eingeführt werden, bis die Ansätze 12 und 13 die Aussparungen 22 und 23 erreichen, welche als Verdrehsicherung für die Schraubenbolzen dienen. In dieser Einbaulage gelangen die seitlichen Flügel 14,15 bzw. 16, 17 mit ihren balligen Anlageflächen 18,19 bzw. 20, 21 an die Innenflächen der Aussenrippen 24,25 zur Anlage, wenn die Schlossmutter 11 entsprechend verdreht wird, um den gewünschten Abstand zwischen den jeweils feststehenden Roststäben 1 und den zwischen ihnen bewegbaren Roststab 2 einzustellen.

Durch die Anlage der balligen Anlageflächen 18, 19 bzw. 20, 21 an den Innenflächen 28, 29 der Aussenrippen 24, 25 wird erreicht, dass bei eindringenden Feinteilen in den Spalt 30 zwischen zwei benachbarten Stäben die sich hier ergebende Kraftwirkung in das Zentrum der Klammer 8 eingeleitet wird, weshalb solche Verspannungen innerhalb einer Roststabgruppe nur als Zugspannungen in der Klammer 8 auftreten können.

Damit eine gleichmässige Verspannung mittels der Schlossschraube 11 möglich ist, weisen die Schrauben 9 und 10 gegenläufige Gewinde auf. Mit 31 ist eine Kontermutter bezeichnet, die bei den Relativbewegungen zwischen dem bewegbaren Roststab 1 und der Klammer 8 ein Lösen dieser Verspannung verhindert. Damit eine Relativverschiebung zwischen dem Roststab 2 und der Klammer 8 möglich ist, weisen die Rippen 32 und 33 des Roststabes 2 Längsschlitze 34 auf, deren Länge dem Relativhub zwischen den Roststäben 1 und 2 entspricht.

Beim Einbau der Roststäbe befindet sich die Klammer 8 im montierten Zustand im Roststab 2, wobei die Schraubenbolzen 9 und 10 so weit voneinander entfernt sind, dass die benachbarten feststehenden Roststäbe 1 von oben abgesenkt werden können, wobei die Schraubenbolzen 9 und 10 in die Schlitze 26 und 27 der Aussenrippen 24 und 25 gelangen. Wenn die feststehenden Roststäbe sich dann auf gleicher Höhe mit dem beweglichen Roststab 2 befinden, wird durch die Schlossmutter 11 der erwünschte Spalt 30 zwischen den feststehenden und dem bewegbaren Roststab eingestellt, worauf mittels der Kontermutter 31 gesichert wird. Zum Ausbau eines der Roststäbe ist es erforderlich, die Kontermutter 31 zu lösen, die Schlossmutter 11 so weit aufzuschrauben, dass die hammerkopfartigen Ansätze 12 und 13 aus den Aussparungen 22 und 23 heraustreten, worauf die feststehenden Roststäbe wieder angehoben und entfernt werden können. Zum Ausbau des bewegbaren Roststabes ist es erforderlich, die benachbarten feststehenden Roststäbe so weit anzuheben, dass sie mit ihren Schlitzen 26 und 27 von den Schraubenbolzen 9 und 10 freikommen, worauf der bewegliche Roststab 2 zusammen mit der Klammer entfernt werden kann.

Da die Schlossmutter 11 in ihrer Länge nur durch den Abstand der Rippen 32 und 33 begrenzt ist, kann ein verhältnismässig grosser Nachstellweg bei dieser Klammer verwirklicht werden.

## Patentansprüche

1. Rostbelag für mechanisch bewegte stufenförmige Feuerungsroste von Grossfeuerungen, der in einzelnen Stufen mehrere zueinander relativ bewegliche und feststehende Roststäbe aufweist, wobei jeweils zwei feststehende Roststäbe (1) und ein dazwischenliegender beweglicher Roststab (2) durch eine Klammer (8) verklammert sind, deren Klammerriegel mit Spiel durch einen der Relativverschiebung des bewegbaren Roststabes (2) entsprechenden Längsschlitz hindurchfasst und mit seinen an den Enden vorgesehenen Anschlägen (12,13) mit den zu beiden Seiten des beweglichen Roststabes (21) vorgesehenen feststehenden Roststäben (1) zusammenwirkt, dadurch gekennzeichnet, dass die Klammer (8) unterteilt und beide Teile (9,12,10,13) mittels einer Schraubverbindung (11) miteinander verbindbar sind und dass die Anschläge (12, 13) symmetrisch zur Klammerriegelachse liegende ballige Anlageflächen (18, 19, 20, 21) aufweisen, deren Krümmungsmittelpunkte in der Ebene der Klammerriegelachse liegen.

2. Rostbelag nach Anspruch 1, dadurch gekennzeichnet, dass die beiden Teile der Klammer (8) aus Bolzen (9, 12, 10, 13) mit gegenläufigem Gewinde bestehen und durch eine Spannschlossmutter (11) miteinander verbindbar sind.

3. Rostbelag nach Anspruch 1 oder 2, dadurch gekennzeichnet, dass die Gewindebolzen (9, 12; 10, 13) der Klammer (8) hammerkopfartige Anschläge (12, 13) aufweisen, die mit seitlich abstehenden Flügeln (14, 15; 16, 17) versehen sind, an denen die balligen Anlageflächen (18, 19; 20, 21) ausgebildet sind.

4. Rostbelag nach einem der Ansprüche 1 bis 3, dadurch gekennzeichnet, dass die Aussenrippen (24, 25) der feststehenden Roststäbe (1) zur Unterkante hin offene Einführungsschlitze (26, 27) und Aussparungen (22, 23) für die verdrehsichere Aufnahme der Anschläge (12, 13) der Klammer (8) aufweisen.

## Claims

1. Grate covering for mechanically movable step-shaped grates for large furnaces comprising individual steps with several grate bars which are either stationary or exert a secondary movement relative to one another and where always two fixed bars (1) and one moving bar (2) between them are coupled together by means of a clamp (8) the tie of which projects with clearance through a longitudinal slot provided in the movable bar (2) so as to suit its relative movement and by means of the bosses (12, 13) provided at the ends of the bolt, acts in conjunction with the fixed bars (1) arranged at either side of the moving bar (2), characterized in that the clamp (8) being subdivided and the two elements (9, 12; 10, 13) being interconnectable by means of a screwed connection (11), and that the bosses (12, 13) having spherical contact faces (18, 19; 20, 21) arranged symmetrically to the clamp tie axis and with the centres of curvature being situated in the clamp tie plane.

2. Grate covering according to claim 1, characterized in that the two elements of clamp (8) consist of bolts (9,12; 10,13) having opposite threads and being connected by means of barrel nut (11).

3. Grate covering according to claim 1 or 2, characterized in that the threaded bolts (9, 12; 10, 13) of clamp (8) have hammer-head shaped bosses (12, 13) provided with laterally projecting wings (14, 15; 16, 17) where the spherical contact faces (18, 19; 20, 21) are arranged.

4. Grate covering according to one of claims 1 to 3, characterized in that the outer ribs (24, 25) of fixed grate bars (1) have introducing slots (26, 27) open at their bottom side and recesses (22, 23) for rotation-proof lodging of bosses (12, 13) of clamp (8).

## Revendications

1. Tapis de grille pour grilles de combustion de grands foyers aménagées en gradins, à mouvement par voie mécanique et comprenant, dans des gradins individuels, plusieurs barreaux à accrochage soit fixe soit mobile permettant un mouvement secondaire, relatif des barreaux entre eux, dans cette grille, deux barreaux fixes (1) encadrant un barreau mobile (2) sont reliés au moyen d'un crampon (8) dont le verrou traverse, avec jeu, une encoche prévue longitudinalement dans le barreau mobile (2) en vue de permettre le déplacement relatif du barreau mobile (2), le verrou agissant ensemble avec les barreaux fixes (1) disposés de côté et d'autre du barreau mobile, par l'intermédiaire des ergots (12, 13) prévus à ses extrémités, caractérisé en ce que le crampon (8) est divisé en deux, les deux parties (9, 12; 10, 13) pouvant être reliées entre elles au moyen d'un vissage (11), et en ce que les ergots (12, 13) accusent des faces de contact (18, 19; 20, 21) bombées et disposées symétriquement à l'axe du verrou-crampon, les centres de courbure desdites faces bombées étant situés dans le plan de l'axe de verrou-crampon.

2. Tapis de grille selon la revendication 1, caractérisé en ce que les deux parties du crampon (8) sont des boulons (9, 12; 10, 13) à filetage opposé et pouvant être reliés par un serre-joint (11).

3. Tapis de grille selon revendication 1 ou 2, caractérisé en ce que les boulons filetés (9, 12; 10, 13) du crampon (8) sont pourvus d'ergots (12, 13) en tête de marteau et munis d'ailes latérales (14, 15; 16, 17) sur lesquelles se trouvent les faces de contact bombées (18, 19; 20, 21

4. Tapis de grille selon l'une des revendications 1 à 3, caractérisé en ce que les flancs (24, 25) des barreaux fixes (1) sont pourvus d'encoches (26, 27) ouvertes vers le bas et encoches (22, 23) recevant les ergots (12, 13) du crampon (8) d'une manière évitant tout mouvement rotatoire desdits ergots.
